# EUROPÄISCHE PATENTSCHRIFT

(11) **EP 1 170 059 B1**
(45) Veröffentlichungstag und Bekanntmachung des Hinweises auf die Patenterteilung: **06.09.2006**
(21) Anmeldenummer: 01115038.0
(22) Anmeldetag: 21.06.2001
(51) Int. Cl.: B05B 1/26, B05B 1/30, B05B 15/10

(54) **Düse zum Besprühen einer Fläche**
Nozzle for spraying a surface
Buse de pulvérisation d'un fluide sur une suface

(30) Priorität: 07.07.2000 DE 10033190; 22.08.2000 DE 10041120
(43) Veröffentlichungstag der Anmeldung: 09.01.2002
(73) Patentinhaber: Lechler GmbH, 72555 Metzingen (DE)
(72) Erfinder: Bendig, Lothar, 72793 Pfullingen (DE); Lange, Hermann, 72555 Metzingen (DE)
(74) Vertreter: Patentanwälte Ruff, Wilhelm, Beier, Dauster & Partner

(56) Entgegenhaltungen:
- DE-A- 4 326 892
- US-A- 5 004 157

## Beschreibung

Die Erfindung betrifft eine Düse zum Besprühen einer Fläche, mit einem Gehäuse mit einem Zuführkanal und mit einer Austrittsöffnung für die zu versprühende Flüssigkeit sowie mit einem zur Umlenkung des aus der Austrittsöffnung austretenden Strahles vorgesehenen Prallteller, der an einer zentral im Zuführkanal geführten Kolbenstange angeordnet ist. Der Prallteller schließt die Austrittsöffnung in einer seiner Endlagen ab und ist gegen die Kraft einer Rückstellfeder vom Druck der Flüssigkeit in eine durch einen Anschlag bestimmte zweite Endlage verstellbar. In der zweiten Endlage liegt der Prallteller im Abstand vor der Austrittsöffnung.

Es sind Sprühdüsen dieser Art bekannt, bei denen beispielsweise ein Flüssigkeitsstrahl auf einen im Abstand vor der Austrittsöffnung angeordneten Prallteller auftrifft und von dort fächerartig als Sprühstrahl nach außen verteilt wird. Solche Sprühdüsen werden, wenn Flächen gekühlt werden sollen, entsprechend im Abstand vor der Fläche an einer Halterung angeordnet. Auch andere Einrichtungen zum Kühlen von Flächen sehen im Abstand zur Fläche angeordnete Sprühdüsen vor, die beispielsweise einen kegelförmigen Sprühstrahl nach unten auf die Fläche abgeben. In allen Fällen ist es notwendig, die Sprühdüsen in entsprechendem Abstand vor der zu kühlenden Fläche an einer Halterung zu befestigen. Der notwendige Abstand der Düsen wird um so größer, je größer die zu beaufschlagende Fläche ist. Es ist bei solchen Bauarten stets erforderlich, neben den Halterungen für die Düsen auch die entsprechenden Rohrleitungen zur Zuführung der entsprechenden Kühlflüssigkeit zu verlegen.

In der US-Patentschrift US 5,004,157 ist ein Sprinklersystem, gemäß des Obergegriffs des Anspruchs 1, beschrieben, beispielsweise für die Bewässerung von Gärten und Rasenflächen. Das Sprinklersystem weist eine Sprinklerkopfanordnung mit einem Filterelement, einem Zuführkanal, einer Austrittsöffnung und einem Prallteller auf. Eine zu versprühende Flüssigkeit wird durch die Austrittsöffnung, die in einer zu besprühenden Fläche liegt, auf den Prallteller geleitet und von diesem umgelenkt. Der Prallteller ist an einem Schaft angeordnet, der zentral im Filterelement angeordnet ist und die Austrittsöffnung in seiner Geschlossenstellung verschließt. Der Prallteller kann gegen die Kraft einer Rückstellfeder mittels des Drucks der zu versprühenden Flüssigkeit in eine zweite, von der Austrittsöffnung entfernte Endlage verstellt werden.

Aus der deutschen Offenlegungsschrift DE 43 26 892 A ist eine Einstrahldüse für Becken bekannt. Die Einstrahldüse weist ein Düsengehäuse auf, wobei das Düsengehäuse seinerseits ein hohlzylindrischen Innenraum, eine Austrittsöffnung für das auszustrahlende Medium und ein Kopfteil eines Ventilkörpers aufweist, der das aus der Austrittsöffnung austretende Medium umlenkt. Die Austrittsöffnung ist in dem Bereich angeordnet, in den der Mediumstrahl abgegeben wird. Das Kopfteil des Ventilkörpers ist zentral im hohlzylindrischen Innenraum angeordnet und verschließt in seiner Verschlussendstellung mittels einer gummielastischen Dichtung die Austrittsöffnung. In seine Offenstellung ist der Ventilkörper mittels des Mediumsdrucks geführt, wobei dazu eine Federkraft eines Federkraftspeichers überwunden werden muss, mittels der das Ventil verschlossen gehalten und gegebenenfalls auch wieder geschlossen wird.

Der vorliegenden Erfindung liegt die Aufgabe zugrunde, eine Sprühdüse zu schaffen, mittels der eine definierte Fläche, in der die Düse angeordnet ist, zuverlässig besprüht werden kann, unabhängig davon, wie die zu besprühende Fläche ausgerichtet ist.

Die Erfindung besteht bei einer Düse der eingangs genannten Art darin, dass die Austrittsöffnung in der zu besprühenden Fläche liegt, dass die der Austrittsöffnung zugewandte Fläche des Pralltellers verläuft zumindest im radial äußeren Bereich in einer senkrecht zur Achse der Kolbenstange stehenden Ebene verläuft, so dass die aus der Düse austretende Flüssigkeit an der Kolbenstange geführt, dann in eine senkrecht zur ursprünglichen Austrittsrichtung verlaufende Richtung umgelenkt und durch Aufprall auf die Fläche als rückwärts gerichteter Sprühfächer auf die zu besprühende Fläche auftrifft.

Durch diese Ausgestaltung wird die Anordnung einer Halterung außerhalb der zu besprühenden Fläche überflüssig, denn die Fläche selbst dient zur Aufnahme der Düse. Die für die Düse notwendigen Zuführleitungen können auf der von der zu besprühenden Fläche abgewandten Seite verlegt werden.

In Weiterbildung der Erfindung kann die Kolbenstange eine in der Strömungsrichtung der Flüssigkeit vor der Austrittsöffnung liegende Durchgangsöffnung kleineren Querschnittes als die Austrittsöffnung durchsetzen, so dass die zu versprühende Flüssigkeit im wesentlichen im Bereich entlang der Kolbenstange nach außen geführt und dann am Prallteller umgelenkt wird.

In Ausgestaltung der Erfindung kann der die zweite Endstellung des Pralltellers bestimmende Anschlag durch einen Kolben an dem vom Prallteller abgewandten Ende der Kolbenstange gebildet sein, der in einem Führungszylinder vorbestimmter Länge verschiebbar ist. Dieser Führungszylinder und der in ihm geführte Kolben bestimmen dabei den Abstand des Pralltellers von der zu besprühenden Fläche. Der Kolben selbst dient dazu, die Kolbenstange bedingt durch den Flüssigkeitsdruck nach außen zu drücken, so dass der Prallteller seine zweite Endstellung einnimmt.

Der Kolben kann aber auch als Anlage für eine als Rückstellfeder dienende, um die Kolbenstange herum angeordnete Wendelfeder dienen, deren zweites Ende an einer Führungsscheibe innerhalb des Zuführkanals anliegt, die als Führung für die Kolbenstange dient. Dabei sind zweckmäßig Kolben und die Führungsscheibe mit Durchgangsöffnungen für die zu versprühende Flüssigkeit versehen.

In Ausgestaltung der Erfindung kann schließlich das Gehäuse mit einem Flansch versehen sein, dessen vom Gehäuse wegweisende Seite mit dem Prallteller in dessen Außerbetriebsstellung fluchtet. Dieser Flansch kann in die zu besprühenden Fläche so eingesetzt werden, dass seine mit dem Prallteller fluchtende Außenseite mit der zu besprühenden Fläche zusammenfällt.

Die Erfindung ist anhand eines Ausführungsbeispieles in der Zeichnung dargestellt und wird im folgenden erläutert. Es zeigen:
- Fig. 1: eine teilweise aufgeschnittene Seitenansicht einer Düse nach der Erfindung,
- Fig. 2: die Düse nach Fig. 1 nach ihrem Einbau in die zu besprühende Fläche und
- Fig. 3: eine schematische Draufsicht - im verkleinerten Maßstab - auf die Anordnung nach Fig. 2, wobei allerdings drei der erfindungsgemäßen Sprühdüsen nebeneinander angeordnet sind und die Überdeckung der gegenseitigen Sprühbereiche gezeigt ist.

Die Düse 1 nach Fig. 1, die auch als Deflektordüse bezeichnet werden kann, besteht aus einem Gehäuse 2a mit einem über ein Gewinde 10 an das Gehäuse 2a angeschraubten Flansch 2b, der mit auf seinem Umfang verteilten Öffnungen 11 versehen ist und über nicht gezeigte Schrauben mit entsprechenden Aufnahmebohrungen 12 verschraubbar ist, die beispielsweise an einem Ring 13 vorgesehen sind, der in einer Öffnung einer Wand 3 angeordnet wird, deren Außenseite zum Zwecke der Kühlung besprüht werden soll.

Das Gehäuse 2a ist mit einem abgesetzten zylindrischen Zuführkanal 14 für die zu versprühende Flüssigkeit versehen, die in nicht näher gezeigter Weise vom Anschlussteil des Gehäuses 2a her im Sinn des Pfeiles 15 zugeführt wird. In einem im Durchmesser größeren Abschnitt 14a des Zuführkanals 14 ist ein Kolben 4 angeordnet, der fest am unteren Ende einer Kolbenstange 16 angebracht ist. Der Kolben 4 ist mit Durchgangsöffnungen 4a für die Durchströmung mit Flüssigkeit versehen und dient als Anschlag für eine Wendelfeder 5, die um die Kolbenstange 16 herumgelegt ist und mit ihrem anderen Ende an einer Führungsscheibe 7 anliegt, die fest im Gehäuse 2a angeordnet und ebenfalls mit Durchgangsöffnungen 7a für die zu versprühende Flüssigkeit versehen ist. Die Führungsscheibe 7 wird dabei im Gehäuse 2a durch einen Einsatz 17 gehalten, der mit einem Ringspalt 8 die Kolbenstange 16 umgibt, die außerhalb des Einsatzes 17 mit einem Prallteller 6 versehen ist, der auf dem Einsatz 17 in der durchgezogen gezeichneten Stellung aufliegt und eine außen mit der Oberfläche 2c des Flansches 2b abschließende Ausgangsöffnung verschließt. Diese Oberseite 2c des Flansches liegt, wie Fig. 1 zeigt, in einer Ebene mit der Außenseite 3a der Wand 3, welche wiederum die zum Zweck der Kühlung zu besprühende Fläche darstellt.

Die Funktion der Düse wird anhand von Fig. 2 deutlich. Es ist zu erkennen, dass bei Freigabe der Flüssigkeitszufuhr im Sinn des Pfeiles 15 der Kolben 4 gegen die Wirkung der Feder 5 nach oben gedrückt wird, bis er an der Kante 18 des zylindrischen Führungsbereiches 14a anschlägt. In dieser Lage nimmt der Prallteller die Lage 6' ein, in der die Kolbenstange 16, wie strichpunktiert dargestellt, nach oben verschoben ist. Die Flüssigkeit tritt daher durch den Ringspalt 8 unter Druck aus, wird an den Außenflächen der Kolbenstange 16 nach oben geführt und über die Ausrundung 19 zwischen der senkrecht zur Achse 21 der Kolbenstange 16 verlaufenden Fläche 20 an der Unterseite des Pralltellers 6, 6' nach außen umgelenkt, um, wie Fig. 2 zeigt, in einem flachen Sprühfächer 9, dessen Reflektionswinkel nur leicht von der Horizontalen abweicht, großflächig nach außen etwa kreisförmig versprüht zu werden. Die Fig. 3 zeigt dabei, dass bei Anordnung von mehreren Düsen 1 auf der Fläche 3a sich diese relativ großen Sprühfächer 9 gegenseitig überdecken können, so dass eine flächendeckende Besprühung möglich ist.

Wird der Flüssigkeitsdruck abgeschaltet, wird der Kolben 4 über die Feder 5 wieder in die in Fig. 1 gezeigte Ausgangslage zurückgestellt, in der der Prallteller mit der zu besprühenden Fläche 3a fluchtet. Die Federkraft ist so auszulegen, dass der aufgebrachte Wasserdruck diese Federkraft überwinden kann.

Eine Einsatzmöglichkeit für die Düse nach der Erfindung ist die Besprühung von Seitenwänden von Schiffen mit der Aufgabe, diese zu kühlen, um sie dann für Infrarot-Erkennungsgeräte unsichtbar zu machen. Selbstverständlich kann die Düse auch immer dann eingesetzt werden, wenn Flächen zu besprühen sind, ohne dass außerhalb der Fläche größere Aufbauten zur Halterung und Versorgung der Düse gewünscht sind.

## Patentansprüche

1. Düse zum Besprühen einer Fläche, mit einem Gehäuse mit einem Zuführkanal und mit einer Austrittsöffnung für die zu versprühende Flüssigkeit sowie mit einem zur Umlenkung des aus der Austrittsöffnung austretenden Strahles vorgesehenen Prallteller, der an einer zentral im Zuführkanal (14) geführten Kolbenstange (16) angeordnet ist, die Austrittsöffnung in einer seiner Endlagen abschließt und gegen die Kraft einer Rückstellfeder (5) vom Druck der Flüssigkeit in eine durch einen Anschlag (18) bestimmte zweite Endlage verstellbar ist, in der er im Abstand vor der Austrittsöffnung liegt, **dadurch gekennzeichnet, dass** die Austrittsöffnung in der zu besprühenden Fläche (3a) liegt, und dass die der Austrittsöffnung zugewandte Fläche (20) des Pralltellers (6) zumindest im radial äußeren Bereich in einer senkrecht zur Achse (21) der Kolbenstange (16) stehenden Ebene verläuft, so dass die aus der Düse austretende Flüssigkeit an der Kolbenstange (16) geführt, dann in eine senkrecht zur ursprünglichen Austrittsrichtung verlaufende Richtung umgelenkt und durch Aufprall auf die Fläche (20) als rückwärts gerichteter Sprühfächer (9) auf die zu besprühende Fläche (3a) auftrifft.

2. Düse nach Anspruch 1 , **dadurch gekennzeichnet, dass** die Kolbenstange (16) einen vor der Austrittsöffnung liegenden Ringspalt (8) durchsetzt.

3. Düse nach Anspruch 2, **dadurch gekennzeichnet, dass** im Übergangsbereich zwischen Kolbenstange (16) und Prallteller (6) eine Ausrundung (19) vorgesehen ist.

4. Düse nach Anspruch 1, **dadurch gekennzeichnet, dass** der Anschlag durch einen Kolben (4) gebildet ist, der an dem vom Prallteller (6) abgewandten Ende der Kolbenstange (16) angeordnet und in einem Führungszylinder (14a) vorbestimmter Länge verschiebbar ist.

5. Düse nach Anspruch 4, **dadurch gekennzeichnet, dass** der Kolben (4) als Anlage für eine als Rückstellfeder dienende, um die Kolbenstange (16) herum angeordnete (5) Wendelfeder (5) dient.

6. Düse nach Anspruch 5, **dadurch gekennzeichnet, dass** das zweite Ende der Wendelfeder (5) an einer Führungsscheibe (7) innerhalb des Zuführkanals (14) anliegt, die als Führung für die Kolbenstange (16) dient.

7. Düse nach Anspruch 4 bis 6, **dadurch gekennzeichnet, dass** der Kolben (4) und die Führungsscheibe (7) mit Durchgangsöffnungen (4a, 7a) für die zu versprühende Flüssigkeit versehen sind.

8. Düse nach einem der vorstehenden Ansprüche, **dadurch gekennzeichnet, dass** das Gehäuse (2a) mit einem Flansch (2b) versehen ist, dessen vom Gehäuse (2a) wegweisende Seite mit dem Prallteller (6) in dessen Außerbetriebstellung fluchtet.

9. Düse nach Anspruch 8, **dadurch gekennzeichnet, dass** der Flansch (2b) in die zu besprühende Fläche (3a, 3) so eingesetzt ist, dass seine mit dem Prallteller (6) fluchtende Außenseite auch mit der Fläche (3a) fluchtet.

## Claims

1. Nozzle for spraying a surface, having a housing with a feeding duct and with an outlet opening for the liquid to be sprayed, as well as having an impact plate which is arranged on a piston rod (16) centrally guided in the feeding duct (14) for deflecting the jet emerging from the outlet opening, wherein the impact plate closes off the outlet opening in one of its end positions and can be adjusted against the force of a restoring spring (5) by the pressure of the liquid into a second end position defined by a stop (18) wherein the impact plate is in this second end position situated at a distance in front of the outlet opening, **characterised in that** the outlet opening is situated in the surface (3a) to be sprayed and that the impact plate's (6) surface area (20) facing the outlet opening is at least extending in it's radially exterior area in a plane perpendicular to the axis (21) of the piston rod (16) so that the liquid emerging from the nozzle is guided along the piston rod (16), is then continuously deflected into a direction extending perpendicular to the original outlet direction and is then deflected again to the surface (20) to be sprayed on the surface (3a) to be sprayed as a backward-directed spray fan (9).

2. Nozzle according to claim 1, **characterised in that** the piston rod (16) penetrates a ring gap (8) situated in front of the outlet opening.

3. Nozzle according to claim 2, **characterised in that** a rounding (19) is provided in a transition area between the piston rod (16) and the impact plate (6).

4. Nozzle according to claim 1, **characterised in that** the stop is formed by a piston (4) which is arranged at an end of the piston rod (16) facing away from the impact plate (6), said piston being displaceable in a guiding cylinder (14a) of a predetermined length.

5. Nozzle according to claim 4, **characterised in that** the piston (4) is used as a resting device for an end of a helical spring (5) serving as a restoring spring and arranged around the piston rod (16).

6. Nozzle according to claim 5, **characterised in that** a second end of the helical spring (5) rests against a guide disk (7) inside the feeding duct (14), which guide disk is used as a guide for the piston rod (16).

7. Nozzle according to claim 4 to 6, **characterised in that** the piston (4) and the guide disk (7) are provided with passage openings (4a, 7a) for the liquid to be sprayed.

8. Nozzle according to one of the foregoing claims, **characterised in that** the housing (2a) is provided with a flange (2b) whose side pointing away from the housing (2a) is aligned with the impact plate (6) when in its inoperative position.

9. Nozzle according to claim 8, **characterised in that** the flange (2b) is inserted into the surface (3a, 3) to be sprayed in such a manner that its exterior side aligned with the impact plate (6) is also aligned with the surface (3a).

## Revendications

1. Buse de pulvérisation d'une surface, comprenant un logement muni d'un canal d'alimentation et un orifice de sortie pour le liquide à pulvériser ainsi qu'une plaque de rebondissement prévue pour dévier le jet sortant de l'orifice de sortie, laquelle plaque est disposée sur une tige de commande (16) guidée centralement dans le canal d'alimentation (14), ferme l'orifice de sortie dans l'une de ses positions finales et peut être déplacée contre la force d'un ressort de rappel (5) par la pression du liquide dans une seconde position finale définie par une butée (18), position dans laquelle elle se trouve à distance de l'orifice de sortie, **caractérisée en ce que** l'orifice de sortie se trouve sur la surface à pulvériser (3a), et **en ce que** la surface (20) de la plaque de rebondissement (6) tournée vers l'orifice de sortie s'étend au moins dans la zone radialement extérieure dans un plan qui est vertical à l'axe (21) de la tige de commande (16), de sorte que le liquide sortant de la buse soit guidé sur la tige de commande (16), puis dévié dans une direction s'étendant perpendiculairement à la direction de sortie initiale et frappe la surface à pulvériser (3a) par un impact sur la surface (20) sous la forme d'un éventail de pulvérisation (9) orienté vers l'arrière.

2. Buse selon la revendication 1,
**caractérisée en ce que** la tige de commande (16) traverse un espace annulaire (8) se trouvant devant l'orifice de sortie.

3. Buse selon la revendication 2, **caractérisée en ce que** dans la zone de transition entre la tige de commande (16) et la plaque de rebondissement (6) est prévue un arrondissage (19).

4. Buse selon la revendication 1, **caractérisée en ce que** la butée est formée par un piston (4) qui est disposé à l'extrémité de la tige de commande (16) opposée à la plaque de rebondissement (6) et est déplaçable d'une longueur prédéterminée dans un vérin de guidage (14a).

5. Buse selon la revendication 4, **caractérisée en ce que** le piston (4) sert d'appui pour un ressort de renvoi (5) disposé autour de la tige de commande (16) et servant de ressort de rappel.

6. Buse selon la revendication 5, **caractérisée en ce que** la seconde extrémité du ressort de renvoi (5) est adjacente à un disque de guidage (7) dans le canal d'alimentation (14) qui sert de guidage pour la tige de commande (16).

7. Buse selon la revendication 4 à 6, **caractérisée en ce que** le piston (4) et le disque de guidage (7) sont munis d'orifices de passage (4a, 7a) pour le liquide à pulvériser.

8. Buse selon l'une quelconque des revendications précédentes, **caractérisée en ce que** le logement (2a) est muni d'une bride (2b) dont le côté détourné du logement (2a) s'aligne sur la plaque de rebondissement (6) dans sa position hors service.

9. Buse selon la revendication 8, **caractérisée en ce que** la bride (2b) est insérée dans la surface (3a, 3) à pulvériser de sorte que sa face externe en alignement avec la plaque de rebondissement (6) s'aligne également sur la surface (3a).
